# EUROPÄISCHE PATENTSCHRIFT

(11) **EP 0 152 374 B1**
(45) Veröffentlichungstag und Bekanntmachung des Hinweises auf die Patenterteilung: **23.12.1987**
(21) Anmeldenummer: 85810035.7
(22) Anmeldetag: 04.02.1985
(51) Int. Cl.: B25H 3/04

(54) **Werkzeugträger**
Tool support
Support d'outils

(30) Priorität: 10.02.1984 CH 640/84
(43) Veröffentlichungstag der Anmeldung: 21.08.1985
(73) Patentinhaber: Meier, Gerd, CH-8557 Fruthwilen (CH)
(72) Erfinder: Meier, Gerd, CH-8557 Fruthwilen (CH); Biberich, Oskar, D-7750 Konstanz (DE)
(74) Vertreter: Gachnang, Hans Rudolf

## Beschreibung

Die vorliegende Erfindung betrifft einen Werkzeugträger zur Aufnahme von Werkzeugen mit Zylinder- oder Kegelschaft gemäss Oberbegriff des Patentanspruches 1.

Bei Werkzeugträgern zum Lagern und/oder Transportieren von Werkzeugen insbesondere für NC-Werkzeugmaschinen besteht das Problem, diese jeweils an die unterschiedlichen Durchmesser und Konizitäten der Schäfte der Werkzeuge anzupassen.

Ein bekannter Werkzeugträger besteht aus einem Rahmen mit Boden und zwei parallel zueinander verlaufenden Schienen, in die Werkzeughalteprofile eingeschoben werden können. Zwischen je zwei Profilen, die in einem Abstand entsprechend dem Durchmesser des zu tragenden Werkzeuges festgeschraubt sind, können die Werkzeuge eingesteckt werden. Aendert die Dimension eines der Werkzeuge, so müssen alle Profile verschoben und neu eingestellt werden.

Aus der GB-A-1 021 787 ist weiter ein Werkzeugträger bekannt bestehend aus einer Trägerplatte, in welchen Einsätze eingehängt werden können, die jeweils genau auf den Durchmesser und die Konizität des aufzunehmenden Werkzeuges abgestimmt und nur für diese benutzbar sind. Derartige Einsätze stellen wohl eine optimale Aufnahme für das Werkzeug dar, sie bedingen jedoch, dass vor dem Kauf des die Werkzeugträger aufnehmenden Schrankes oder Wagens die genaue Anzahl der Werkzeuge, deren Durchmesser sowie deren Konizität zum voraus bekannt sein müssen. Eine nachträgliche Aenderung in der Aufteilung der zur Zeit ca. 12 verschiedenen Schaftausführungen bedingt Haltung eines unrationell grossen Lagers an Einsätzen.

Ziel der vorliegenden Erfindung ist die Schaffung eines Werkzeugträgers, der universell alle bekannten Schaftformen und -dimensionen aufnehmen kann. Ein weiteres Ziel besteht darin, den Werkzeugträger bzw. jede einzelne Aufnahmestelle im Werkzeugträger jederzeit auf einen anderen Werkzeugdurchmesser umstellbar zu machen, ohne dass dazu weder neue Teile zugekauft, noch Werkzeuge verwendet werden müssen.

Nach der Erfindung werden diese Aufgaben gemäss den kennzeichnenden Merkmalen des Patentanspruches 1 gelöst. Weitere vorteilhafte Ausführungsformen sind in den abhängigen Ansprüchen beschrieben.

Alle Werkzeugträger sind mit einheitlichen Ausparungen und Einsätzen und in einheitlicher Teilung entweder direkt im Boden einer Schublade oder in ein Tablar eines Gestells eingelassen. Für alle Durchmesser jeder Schaftnorm (ISO, Morse oder Zylinder) können jeweils dieselben Reiter verwendet werden.

Die drei Reiterformen unterscheiden sich einzig an der dem Werkzeug zugewendeten Auflagefläche und sind als preisgünstige Kunststoffteile ausgelegt.

Die Schubladen für Werkzeuge benötigen keine

Unterbauten für die Werkzeugträger ; der Werkzeugträger selbst bildet das tragende Gerüst für die Führungsschienen und die Frontplatte.

Anhand illustrierter Ausführungsbeispiele wird die Erfindung näher beschrieben. Es zeigen :
Figur 1 einen Grundriss eines Einsatzes,
Figur 2 einen Querschnitt durch den Einsatz nach Fig. 1 längs Linie 11-11, jedoch ohne Reiter,
Figur 3 eine Ansicht eines Reiters,
Figur eine Schublade mit Aussparungen für Einsätze,
Figur 5 einen Wagen mit Gestellen und darin angebrachten Aussparungen.

Im Grundriss des in Figur 1 dargestellten Einsatzes 1 sind Führungen 2, in diesem Beispiel sind es drei, mit seitlichen Nuten 3, eine zentrale Oeffnung 4 und deren Zentrum Z sichtbar. Alle Führungen 2 sind radial zum Zentrum Z angeordnet und von gleicher Gestalt und Grösse. Im Querschnitt nach Figur 2 ist im oberen Teil des Einsatzes 1 ein Flansch 5 angebracht, der in Anlage mit einer den Einsatz 1 tragenden Platte 6 (in gebrochenen Linien dargestellt) gelangt. Die Platte 6 kann Teil einer Schublade 7 oder eines Gestells 8 sein, welche in den Figuren 4 bzw. 5 näher beschrieben werden ; die Platte 6 kann auch Teil eines in eine herkömmliche Schublade oder einen Schrank einfügbaren Einsatzrahmens sein.

Die seitlichen Nuten 3 in den Führungen 2 verlaufen parallel und liegen in einem konstanten Abstand von 5 mm zueinander und sind mit der normierten Bezeichnung der Werkzeuge versehen. In den Führungen 2 sind Reiter 9 eingesteckt, deren bogenförmig verlaufende, gegen das Zentrum Z gerichtete Flächen 10 Teil einer - in diesem Beispiel - kegelförmigen Oeffnung 4' bilden. Der Durchmesser d sowie der Neigungswinkel a der Fläche 10 des Reiters 9 zur Achse A durch das Zentrum Z (Figur 3) entsprechen der Ausbildung des zu tragenden Schaftes eines Werkzeuges. In Figur 2 ist ein Beispiel eines ISO-Schaftes mit Durchmesser d = 40 dargestellt. Damit der jeweilige Durchmesser leicht eingestellt werden kann, sind seitlich der Nuten 3 die entsprechenden Angaben vorgesehen.

Für die drei handelsüblichen Schaftausbildungen von Werkzeugen, den ISO-Steilkegel nach DIN 2080/ISO 297, den Morsekegel nach DIN 228 und die Zylinderschäfte nach VDI 3425 sind folglich drei verschiedene Reiter 9 notwendig, deren Flächen 10 entsprechende Winkel a aufweisen. Die beiden Rippenpaare 13, welche in die Nuten 3 eingreifen sind - wie auch der Einsatz 1 - bei allen Reitern 9 identisch.

Im Gegensatz zu den herkömmlichen Schubladen besteht die Schublade 7 nach der Erfindung nicht aus einer die Schublade bildenden Wanne. in welche Werkzeugträger hineingestellt werden. sondern der Werkzeugträger - die Platte 6 - bildet selbst die Schublade 7. Die Platte 6 weist seitlich abgekantete Flächen 14 auf, an denen Führungsschienen 15 für eine Auszugsvorrichtung angebracht sind. Stirnseitig ist eine Schubladenfrontplatte 16 mit einer Griffleiste 17 an der Platte 6 befestigt. Im horizontal liegenden Teil 18 der Platte 6 sind Ausnehmungen 19 für die Einsätze 1 ausgestanzt. Die Einsätze 1 sind in diese Ausnahmungen 19 eingesteckt und werden dort mit bekannten Mitteln, z. B. an den Einsätzen 1 angebrachten Widerhaken 20 (Figur 2) gehalten. Ein Boden unterhalb dem Teil 18 ist nicht notwendig. Die Kontur 19' der Ausnehmungen 19 ist vorzugsweise entsprechend der in Figur 1 dargestellten Linie ausgeführt. Im Transportgestell 8 nach Figur 5 sind, analog zur Schublade 7, die die Einsätze 1 tragenden Platten 6 geneigt zur Horizontalen an den Seitenwänden 21 befestigt. Alle Platten 6 weisen identische Ausnehmungen 19 für alle handelsüblichen Werkzeuge auf.

Selbstverständlich können die Platten 6 mit den Ausnehmungen 19 auch als tragbare und in bestehende herkömmliche Schubladen oder in Schränke einfügbare Einheiten ausgebildet sein. Sie weisen auch dann alle Vorteile der unbeschränkten Möglichkeiten beim nachträglichen Werkzeug- und Formatwechsel auf.

Die Erfindung ist natürlich nicht auf die gezeigte Ausführungsform mit drei Führungen 2 zur Aufnahme von drei Reitern 9 eingeschränkt; es können auch zwei diagonal angeordneten Reiter 9 dieselbe Aufgabe erfüllen. Dasselbe trifft auch auf die Ausbildung der Nuten 3 zu. Ohne Nachteile sind auch andere als rechteckig geformte Nuten 3 und Rippen 13 möglich.

## Patentansprüche

1. Werkzeugträger zur Aufnahme von Werkzeugen mit Zylinder- oder Kegelschaft, bestehend aus einer Trägerplatte (6) und einem in eine Ausnehmung in der Trägerplatte eingesetzten, den Schaft tragenden Einsatz (1), dadurch gekennzeichnet, dass im Einsatz (1) zum Zentrum (Z) des Einsatzes (1) radial ausgerichtete Führungen (2) zur Aufnahme von in den Führungen (2) einsteckbaren Reitern (9) angebracht und in unterschiedlichen radialen Abständen vom Zentrum (Z) innerhalb der Führung fixierbar sind.

2. Werkzeugträger nach Anspruch 1, dadurch gekennzeichnet, dass im Einsatz (1) drei Führungen (2) um eine zentrale Oeffnung (4) angeordnet sind.

3. Werkzeugträger nach einem der Ansprüche 1 oder 2, dadurch gekennzeichnet, dass längs der Führungen (2) in einem Abstand von je 5 mm im wesentlichen vertikale Nuten (3) eingelassen sind.

4. Werkzeugträger nach Anspruch 3, dadurch gekennzeichnet, dass die Reiter (9) im hinteren Teil seitlich angeordnete Rippen (13) aufweisen, welche in die Nuten (3) einschiebbar sind, und dass die gegen das Zentrum (Z) gerichtete Fläche (10) einen Winkel (a) zur Achse (A) durch das Zentrum (Z) einnimmt.

5. Werkzeugträger nach Anspruch 4. dadurch gekennzeichnet, dass der Winkel (a) am Reiter (9) dem Winkel der Konizität eines ISO-Steilkegels (DIN 2080/ISO 297), eines Morsekegels (DIN 228) oder eines Zylinderschaftes (a = 0°) entspricht.

6. Werkzeugträger nach einem der Ansprüche 1 bis 5, dadurch gekennzeichnet, dass die hintere Rippe (13) der Reiter (9) entsprechend dem Durchmesser (d) der zu bildenden zentralen Oeffnung (4') jeweils in die erste, die zweite, die dritte oder die vierte Nut (3) einsteckbar sind.

7. Werkzeugträger nach einem der Ansprüche 4 oder 5, dadurch gekennzeichnet. dass die Flächen (10) aller jeweils eingesteckten Reiter (9) Teil einer kreisrunden Oeffnung (4') bilden, deren Durchmesser (d) dem zu tragenden Werkzeugschaft entspricht.

8. Werkzeugträger nach Anspruch 6, dadurch gekennzeichnet, dass die Nuten (3) mit den jeweils zugehörigen normierten Durchmesser-Bezeichnungen der Werkzeugschäfte versehen sind.

9. Verwendung der Vorrichtung nach einem der Ansprüche 1 bis 8 in einer Schublade (7), wobei die Trägerplatte (6) mit den Ausnehmungen (19) die Schublade (7) bzw. das Element tragende Element für die Führungen (15) der Schublade (7) und für die Frontplatte darstellt.

## Claims

1. Tool holder for receiving tools having a straight or tapered shaft, comprising a carrier plate (6) and an insert (1), which is inserted into a cutaway portion in the carrier plate and supports the shaft, characterised in that guides (2) which are radially orientated relative to the centre (Z) of the insert (1), are provided in the insert (1) for the accommodation of slide members (9), which are insertable in the guides (2) and are securable inside the guide at different radial distances from the centre (Z).

2. Tool holder according to claim 1, characterised in that three guides (2) are disposed around a central opening (4) in the insert (1).

3. Tool holder according to one of claims 1 or 2, characterised in that substantially vertical grooves (3) are each provided longitudinally of the respective guides (2) at a distance of 5 mm therefrom.

4. Tool holder according to claim 3, characterised in that the slide members (9) have ribs (13) which are laterally disposed in the rear portion and are inwardly slidingly insertable into the grooves (3), and in that the surface (10) directed towards the centre (Z) assumes an angle (a) relative to the axis (A) through the centre (Z).

5. Tool holder according to claim 4. characterised in that the angle (a) on the slide member (9) corresponds to the angle of tapering of an ISO steep-angle taper (DIN 2080/ISO 297), a Morse taper (DIN 228) or a straight shank (a = 0°).

6. Tool holder according to one of claims 1 to 5, characterised in that the rear ribs (13) of the slide members (9) are each insertable into the first, second, third or fourth groove (3), respectively, according to the diameter (d) of the central opening (4') to be formed.

7. Tool holder according to one of claims 4 or 5, characterised in that the surfaces (10) of all of the slide members (9) inserted at any time form part of a circular opening (4') which has a diameter (d) corresponding to the tool shaft to be supported.

8. Tool holder according to claim 6, characterised in that the grooves (3) are provided with the relevant standardised diameter specifications of the tool shafts.

9. Use of the device according to one of claims 1 to 8 in a drawer (7), wherein the carrier plate (6) with the cutaway portions (19) represents the drawer (7) or respectively the element-bearing element for the guide members (15) of the drawer (7) and for the front panel.

## Revendications

1. Support d'outils, prévu pour recevoir des outils ayant une tige cylindrique ou tronconique, comportant une plaque-support (6), et un corps (1) engagé dans une échancrure de la plaque-support et prévu pour recevoir la tige de l'outil, caractérisé en ce qu'il comporte des logements de guidage (2) ménagés dans le corps (1) et orientés radialement par rapport au centre (Z) du corps (1), ces logements de guidage étant adaptés à recevoir des organes de calage amovibles (9) qui peuvent s'emboîter chacun dans l'un des logements de guidage (2) à différentes distances radiales du centre (Z).

2. Support selon la revendication 1, caractérisé en ce que le corps (1) comporte trois logements de guidage (2) disposés autour d'une ouverture centrale (4).

3. Support selon l'une des revendications 1 ou 2, caractérisé en ce que chacun des logements de guidage (2) comporte intérieurement des rainures de coulissement (3) sensiblement verticales et espacées de 5 mm.

4. Support selon la revendication 3, caractérisé en ce que chacun des organes de calage amovibles (9) porte sur sa partie arrière des nervures latérales (13) adaptées à s'engager par coulissement dans les rainures (3) du corps (1), et présente en regard du centre (Z) une face d'appui (10) qui forme un angle d'évasement (a) par rapport à l'axe (A) qui passe par le centre (Z).

5. Support selon la revendication 4, caractérisé en ce que l'angle d'évasement (a) prévu sur la face d'appui de l'organe de calage (9) correspond à la forme normalisée d'un emmanchement conique ISO (DIN 2080/ISO 297), ou d'un cône Morse (DIN 228), ou encore à la forme d'une tige cylindrique d'outil (a = 0°).

6. Support selon l'une des revendications 1 à 5, caractérisé en ce que les nervures postérieures (13) de chacun des organes de calage amovibles (9) peuvent s'engager au choix dans la première, la seconde, la troisième ou la quatrième des rainures de coulissement (3) du logement correspondant (2), suivant la valeur du diamètre (d) de l'ouverture centrale (4') à réaliser.

7. Support selon l'une des revendications 4 ou 5, caractérisé en ce que les faces d'appui (10) de tous les organes de calage amovibles emboîtés dans leurs logements définissent en partie une ouverture centrale circulaire (4') dont le diamètre (d) correspond à celui de la tige de l'outil à mettre en place dans le support.

8. Support selon la revendication 6, caractérisé en ce que les rainures de coulissement (3) ménagées dans les logements de guidage (2) sont prévues pour correspondre aux cotes diamétrales normalisées des tiges de différents outils.

9. Support selon l'une des revendications 1 à 8, caractérisé en ce qu'il est utilisé dans un tiroir (7) dont le fond est constitué par la plaque-support (6) d'un certain nombre de supports d'outils (1) montés chacun dans une échancrure (19) de la plaque (6), qui porte également les glissières de guidage (15) du tiroir, ainsi que la plaque de façade du tiroir.
